# EUROPÄISCHE PATENTSCHRIFT

(11) **EP 0 047 482 B1**
(45) Veröffentlichungstag und Bekanntmachung des Hinweises auf die Patenterteilung: **11.04.1984**
(21) Anmeldenummer: 81106851.9
(22) Anmeldetag: 02.09.1981
(51) Int. Cl.: E03C 1/12, E03F 7/04

(54) **Abwasserrohr mit Reinigungsöffnung und wegnehmbarer Rückstauklappe**
Drain with clearing aperture and removable non-return valve
Egout ayant un orifice de nettoyage et un clapet anti-refoulement amovible

(30) Priorität: 04.09.1980 DE 3033296
(43) Veröffentlichungstag der Anmeldung: 17.03.1982
(73) Patentinhaber: Firma Helmuth Dallmer, D-5760 Arnsberg 1 (DE)
(72) Erfinder: Dallmer, Johannes, Ing. grad., D-5760 Arnsberg 1 (DE)
(74) Vertreter: Fritz, Herbert, Dipl.-Ing.

## Beschreibung

Die Erfindung bezieht sich auf ein Abwasserrohr mit einer Reinigungsöffnung und einer wegnehmbaren Rückstauklappe. Dabei ist an einem Grundkörper aus Kunststoff ein Aufsatz angeformt, durch den die mit Deckel verschließbare Reinigungsöffnung gebildet ist. Die Rückstauklappe ist an einer Einlauföffnung des Grundkörpers oben gelenkig angebracht. Die Einlauföffnung ist durch einen Einlaufstutzen fortgesetzt, ebenso ist eine Auslauföffnung durch einen Auslaufstutzen fortgesetzt.

Abwasserrohre dieser Art werden in die Abwasserleitungen von Gebäuden eingebaut. Durch die Rückstauklappe soll ein Rückfluß von Wasser aus der Kanalisation vermieden werden. Die Reinigungsöffnung ermöglicht eine Reinigung des Grundkörpers hinter des Rückstauklappe. Von Fall zu Fall werden Abwasserrohre dieser Art auch mit zwei Rückstauklappen ausgerüstet, die jeweils eine zugeordnete Reinigungsöffnung haben. In besonderen Bedarfsfällen werden diese Abwasserrohre auch mit Einrichtungen versehen, in denen die Rückstauklappe in ihrer Schließstellung verriegelt werden kann. In Fällen, wo im Leitungssystem nur eine Reinigungsöffnung benötigt wird, kann der Grundkörper auch ohne Rückstauklappe eingesetzt werden.

Aus einem Prospekt « Univa-Staufix (Kessel KG) ist ein Abwasserrohr der beschriebenen Art bekannt. Der Grundkörper dieses Abwasserrohres weist eine relativ große Baulänge auf, da die Stutzen angeformt sind und der Grundkörper für den Einbau von einer Rückstauklappe und wahlweise von zwei Rückstauklappen ausgelegt ist. Als Verriegelungsvorrichtung für die Rückstauklappe ist bei diesem bekannten Abwasserrohr ein zweiarmiger Hebel vorgesehen, für dessen Gelenklagerung im Deckel ein Hohlraum gebildet ist.

Die Erfindungsaufgabe besteht in einer Vereinfachung des Grundkörpers im Hinblick auf eine wirtschaftliche Fabrikation bei einem Abwasserrohr mit Reinigungsöffnung und Rückstauklappe der eingangs genannten Art.

Die Lösung dieser Aufgabe besteht in einer Kombination folgender Merkmale :
Die Stutzen sind besonders hergestellte Formteile, die am Grundkörper angeschraubt werden können, wobei an den Stutzen einerseits und am Grundkörper andererseits Flansche zur Aufnahme von Befestigungsschrauben angeformt sind. Um die Einlauföffnung des Grundkörpers herum ist ein Dichtungsring gehalten, dem eine am Einlaufstutzen angeformte Widerlagerfläche zugeordnet ist. Um die Ablauföffnung des Grundkörpers herum, welche den gleichen Durchmesser wie die Einlauföffnung hat, ist außen eine Widerlagerfläche gebildet, für einen am Auslaufstutzen gehaltenen Dichtungsring. Am Grundkörper ist gleich hinter der Einlauföffnung ein Sitz für die Rückschlagklappe gebildet.

Bei dem Abwasserrohr nach der Erfindung ist der Grundkörper sehr einfach und von einer relativ kurzen Baulänge, weil die Stutzen nicht angeformt sind und weil er nur für eine Rückstauklappe ausgelegt ist. Entsprechend der Vereinfachung des Grundkörpers ergibt sich eine Vereinfachung der Spritzform und dem zufolge ein geringerer Kostenaufwand der Werkzeugkosten als dies bei Abwasserrohren nach dem Stand der Technik der Fall ist. Die Stutzen werden bei der Montage des Abwasserrohres angeschraubt, wofür angeformte Flansche und Befestigungsschrauben mit Muttern zur Verfügung stehen. Am Grundkörper sind der einlaufseitige Dichtungsring und die auslaufseitige Widerlagerfläche passend ausgebildet. Daher besteht die Möglichkeit, an einem ersten Grundkörper ausgangsseitig einen zweiten Grundkörper anzusetzen und anzuschrauben, wenn ein Abwasserrohr mit zwei Rückstauklappen benötigt wird. Der Übergang von den Stutzen in den Grundkörper und umgekehrt ist zumindest im Bodenbereich gerade, also ohne Absatz. Der Boden des Grundkörpers ist gegenüber dem Sitz der Rückstauklappe nach unten abgesetzt. Das Wasser kann also durchströmen, ohne einen nennenswerten Widerstand zu erfahren.

Weil, gemäß der weiteren Erfindung, die Rückschlagklappe an einer einsetzbaren Leiste gelenkig befestig ist, besteht die Möglichkeit im Bedarfsfalle auch ein Abwasserrohr in vereinfachter Form ohne Rückstauklappe zur Verfügung zu stellen.

Gemäß der weiteren Erfindung wird zur Aufnahme der Leiste ohne Vergrößerung der Bauhöhe dadurch Raum gewonnen, daß der Sitzdurchmesser etwas geringer ist, als der Durchmesser der Einlauföffnung, wobei der Sitz unten auf gleicher Höhe ist wie die Einlauföffnung, oben jedoch etwas abgesetzt. Durch diese Anordnung bleibt die Bauhöhe des Abwasserrohres so gering wie möglich. Die Verringerung des Durchflußquerschnittes jedoch bleibt, da sie auf den oberen Durchflußbereich beschränkt ist, ohne nennenswerten Einfluß.

Das für den Durchfluß des Wassers erforderliche Gefälle bleibt auch im Bereich der Böden zweier aneinandergekuppelter Grundkörper erhalten, weil gemäß der weiteren Erfindung am Grundkörper die Ablauföffnung gegenüber der Einlauföffnung etwas nach unten abgesetzt ist.

Wenn für die Rückstauklappe eine Verriegelung gewünscht wird, dann wird der Grundkörper mit einem Deckel ausgerüstet, der eine Verriegelungsvorrichtung nach der weitergebildeten Erfindung aufweist. In einem solchen Deckel ist lotrecht verschieblich eine Stange gelagert, an der unten ein Riegel angebracht ist. Die Stange kann von außen betätigt werden. Wenn der Riegel mit Hilfe der Stange nach unten geschoben ist, wobei er an angeformten Leisten des Grundkörpers geführt ist, dann liegt er derart an der Rückstauklappe an, daß diese in der Verschlußstellung gehalten ist. Eine solche Ausführung einer Verriegelungsvorrichtung ist sehr einfach und erfordert keinen besonderen Aufbau oder Vergrößerungen des Deckels.

Im folgenden wird ein Ausführungsbeispiel der Erfindung beschrieben unter Bezugnahme auf die Zeichnungen.

Figur 1 zeigt einen Längsschnitt durch ein Abwasserrohr nach der Erfindung mit zwei Rückstauklappen.
Figur 2 ist eine Ansicht des Grundkörpers dieses Abwasserrohres in Richtung II von Fig. 1.
Figur 3 ist eine Draufsicht auf den Grundkörper in Richtung des Pfeiles 111 von Fig. 2

Bei dem Abwasserrohr, wie es auf Fig. 1 dargestellt ist, ist ein Stutzen 20 an eine Abwasserleitung eines Gebäudes angeschlossen. Vom Stutzen 20 wird das Abwasser in einen Grundkörper 10 geleitet. Dieser Grundkörper ist mit einer Rückstauklappe 14 ausgerüstet, die vom Druck des zufließenden Wassers hochgeschwenkt wird, sodaß eine Einlauföffnung 16 des Grundkörpers mehr oder weniger geöffnet wird.

Von dem Grundkörper 10 gelangt das Wasser in einen daran angeschlossenen zweiten Grundkörper 10' der ebenfalls mit einer Rückstauklappe 14 ausgerüstet ist. Die beiden Grundkörper 10 und 10' sind identisch. Über eine Ablauföffnung 18 im Grundkörper 10' fließt das Wasser in einen Ablaufstutzen 25, der an die häusliche Abwasserleitung angeschlossen ist.

Der Grundkörper 10 sowie der identische Grundkörper 10' weisen in ihrem unteren Bereich einen zylindrischen Querschnitt auf. Im oberen Bereich ist ein Aufsatz 11 angeformt, durch den eine in der Draufsicht rechteckige oder quadratische Reinigungsöffnung gebildet ist. Die Öffnung ist durch einen Deckel 12 abgeschlossen. Deckel und Grundkörper sind durch lösbare Schrauben miteinander verbunden. Die Schrauben sind durch Flansche 12a, die am Grundkörper bzw. am Deckel angeformt sind, gesteckt.

Ringsum die Einlauföffnung 16 des Grundkörpers ist außen eine Nut geformt, die einen weichen Dichtungsring 17 (Gummiring) aufnimmt. Diesem Dichtungsring ist eine am Einlaufstutzen 20 angeformte Widerlagerfläche 21 zugeordnet. Die Verbindung zwischen dem Einlaufstutzen 20 und dem Grundkörper 10 wird ebenfalls durch Schrauben hergestellt, zu deren Aufnahme an dem zu verbindenden Teil Flansche 10a bzw. 22 angeformt sind. Zur Zentrierung des Einlaufstutzens mit der Einlauföffnung 16 sind im Anschluß an die Widerlagerfläche 21 bzw. im Anschluß an die Nut, die den Gummiring aufnimmt, konische Flächen angeformt.

Am Grundkörper ist auslaufseitig eine kreisrunde Ablauföffnung 18 angeformt, vom gleichen Durchmesser wie die Einlauföffnung 16, jedoch etwas nach unten versetzt. Der Boden des Grundkörpers schließt direkt an diese Ablauföffnung an.

Außen ist um die Ablauföffnung herum eine Widerlagerfläche 19 gebildet, mit den gleichen Abmessungen wie die Widerlagerfläche 21 des Einlaufstutzens. Auch die Widerlagerfläche 19 wird von einer angeformten konischen Fläche zur Zentrierung umgeben.

Grundkörper 10 und Grundkörper 10' sind wie dargestellt miteinander verbunden, mit Hilfe von Verbindungsschrauben, die von den Flächen 10a aufgenommen werden.

Auch der Ablaufstutzen 25 ist in der gleichen Weise mit dem Grundkörper 10' verbunden. Die Abdichtung wird durch einen Dichtungsring 26 bewerkstelligt, der von einer am Stutzen 25 angeformten Nut aufgenommen ist. Die Innenfläche des Stutzens 25 schließt sich ohne Absatz an die Ablauföffnung 18 an.

Am Grundkörper ist gleich hinter der Einlauföffnung 16 eine gleichfalls kreisrunde Sitzöffnung gebildet, deren Kreis aber einen etwas kleineren Durchmesser hat. Im Bodenbereich geht die Einlauföffnung jedoch absatzlos in die Sitzöffnung über. Oben ergibt sich der Übergang durch eine im Querschnitt keilförmige konische Fläche.

Die Sitzöffnung wird durch einen angeformten Sitzring 15 umgeben, um den herum ein Gummiring 15a gehalten ist.

Die Rückstauklappe 14 ist schwenkbar an einer Leiste 13 gelagert, die ihrerseits bei abgenommenem Deckel in eine Ausnehmung des Grundkörpers eingesteckt werden kann. Die Leiste 13 ist durch den Deckel gehalten.

Die Rückstauklappe 14 ist so geneigt, daß sie auf Grund ihres Eigengewichtes am Gummiring 15a anliegt.

Mit Hilfe eines Riegels 30 kann die Rückstauklappe 14 in ihrer geschlossenen Stellung verriegelt werden, was zur Folge hat, daß kein Wasser mehr über den Einlaufstutzen 20 in den Grundkörper einfließen kann. Der Riegel 30 ist an einer Stange 31 befestigt, die in einer Büchse am Deckel lotrecht beweglich geführt ist, und von außen betätigt werden kann. Auf Fig. 1 ist der Riegel 30 voll ausgezeichnet in seiner obersten Stellung dargestellt, wobei die Rückstauklappe frei ist. Durch nach unten drücken der Stange 31 wird der Riegel 30 in die gestrichelt gezeichnete Stellung gebracht, in welcher er an der Rückstauklappe 14 anliegt und diese fest hält. Diese Stellung kann durch angeformte Verrastungselemente fixiert sein. Der Riegel ist an einer Leiste 32 geführt, die (Fig. 3) am Grundkörper angeformt sind. Die Leisten des Grundkörpers sind durch Leisten im Deckel fortgesetzt.

Der Boden des Abwasserrohres weist im An- . schluß an den Sitzring 5 eine stärkere Neigung als dahinter im Anschluß an die Ablauföffnung 18 auf. Die Strömung im Bereich der Rückstauklappe wird dadurch vergrößert und das Wegspülen von Ablagerungen begünstigt. Wenn. der Riegel 30 in seiner unteren Stellung an der Rückstauklappe 14 anliegt, dann besteht eine Verrastung zwischen einer Ausnehmung 30a, die am Riegel gebildet ist, und einem entsprechenden Nocken 14a an der Rückstauklappe. Diese Verrastung hebt sich selbsttätig auf, wenn der Riegel nach oben bewegt wird. Die Rückstauklappe kann dabei etwas folgen, da sie in ihrem Gelenk an der Leiste 13 in lotrechter Richtung etwas Spiel hat. Die Rückstauklappe kann, wenn sie längere Zeit geschlossen ist, am Gummiring 15a festkleben. Durch eine geringfügige lotrechte Bewegung soll sich die Rückstauklappe vom Gummiring lösen, ohne daß sich der Gummiring seinerseits vom Sitzring abhebt.

## Patentansprüche

1. Abwasserrohr mit Reinigungsöffnung und wegnehmbarer Rückstauklappe mit den Merkmalen :
- an einem Grundkörper (10) aus Kunststoff ist ein Aufsatz (11) angeformt, durch den die mit Deckel (12) verschließbare Reinigungsöffnung gebildet ist ;
- die Rückstauklappe (14) ist an einer Einlauföffnung (16) des Grundkörpers oben gelenkig angebracht;
- die Einlauföffnung ist durch einen Einlaufstutzen (20) fortgesetzt ;
gekennzeichnet durch folgende weitere Merkmale :
- der Einlaufstutzen (20) und der Auslaufstutzen (25) sind besonders geformte Teile, die am Grundkörper (10) angeschraubt werden können, wofür an den zu verbindenden Teilen Flansche (22) (10a) angeformt sind ;
- ringsum die Einlauföffnung (16) des Grundkörpers ist ein Dichtungsring (17) gehalten, dem eine am Einlaufstutzen (20) angeformte Widerlagefläche (21) zugeordnet ist ;
- am Grundkörper ist ringsum die Ablauföffnung (18), welche den gleichen Durchmesser wie die Einlauföffnung hat, eine Widerlagerfläche (19) gebildet ;
- am Auslaufstutzen (25) ist ein Dichtungsring (26) gehalten, welcher der Widerlagerfläche (19) der Ablauföffnung (18) zugeordnet ist ;
- im Anschluß an die Einlauföffnung ist am Grundkörper ein Sitz für die Rückstauklappe gebildet.

2. Abwasserrohr nach Anspruch 1 dadurch gekennzeichnet, daß in den Grundkörper über dem Sitz eine Leiste (13) einsetzbar ist, an welcher die Rückstauklappe (14) gelenkig gehalten ist.

3. Abwasserrohr nach Anspruch 2 dadurch gekennzeichnet, daß der Sitz mit einem etwas geringeren Durchmesser als die Einlauföffnung ausgebildet und oben dieser gegenüber etwas nach unten abgesetzt ist sodaß etwa in Höhe des Gummiringes (17) eine Ausnehmung zur Aufnahme der Leiste (13) gebildet ist.

4. Abwasserrohr nach Anspruch 1 dadurch gekennzeichnet, daß die Ablauföffnung (18) gegenüber der Einlauföffnung (16) etwas nach unten versetzt ist.

5. Abwasserrohr nach Anspruch 1 gekennzeichnet durch eine Verriegelungsvorrichtung für die Rückstauklappe mit den nachfolgenden Merkmalen :
- ein Riegel (30) ist im Grundkörper lotrecht verschiebbar gehalten ;
- mittels einer Stange (31), die im Deckel (12) verschiebbar gelagert ist, ist der Riegel in eine untere Stellung einstellbar, in welcher er an der Stauklappe anliegt, und in eine obere Stellung in welcher die Rückstauklappe für eine Schwenkbewegung freigegeben ist.

6. Abwasserrohr nach Anspruch 1 dadurch gekennzeichnet, daß der Boden im Anschluß an den Sitzring (15) etwas stärker geneigt ist als im Anschluß an die Ablauföffnung (18).

7. Abwasserrohr nach Anspruch 5 dadurch gekennzeichnet, daß der Riegel (30) in seiner unteren Stellung mit der Rückstauklappe (14) verrastet ist, und daß diese in ihrem Gelenk in lotrechter Richtung mit Spiel gehalten ist.

## Claims

1. Waste water pipe with cleansing hole and removable damming-up flap with the following features :
- at a housing of plastics material is integrally formed a top (11), by which the cleansing hole, capable of being closed with a cover (12), is formed ;
- the damming-up flap (14) is hinged at the top of an inlet opening (16) of the housing ;
- the inlet opening merges into an inlet socket (20) ;
characterised by the following further features :
- the inlet socket (20) and the discharge socket (25) are separately formed parts, which can be screwed on the housing (10), for this purpose flanges (22), (10a) are integrally formed at the parts to be connected ;
- around the inlet opening (16) of the housing a packing ring (17) is supported, with which an abutment plain (21) integrally formed at the inlet socket (20) is associated ;
- at the housing is formed an abutment plain (19) around the discharge opening (18), which has the same diameter as the inlet opening ;
- at the discharge socket (25) a packing ring (26) is supported, which is associated with the abutment plain (19) of the discharge opening (18) ;
- in connection with the inlet opening a seat for the damming-up flap is formed at the housing.

2. Waste water pipe according to claim 1, characterised in that into the housing above the seat a ledge (13) can be placed, at which the damming-up flap (14) is flexibly supported.

3. Waste water pipe according to claim 2, characterised in that the seat is formed with a somewhat smaller diameter than the inlet opening and the seat is at the top somewhat offset to the bottom compared to the inlet opening, so that nearly on the level of the rubber ring (17) a recess is formed to receive the ledge (13).

4. Waste water pipe according to claim 1, characterised in that the discharge opening (18) is somewhat offset to the bottom compared to the inlet opening (16).

5. Waste water pipe according to claim 1, characterised by a locking device for the damming-up flap with the following features :
- a bolt (30) is vertically moveable supported in the housing ;
- by means of a rod (31), moveable supported in the cover (12), the bolt is adjustable into a lower position, where it is adjacent to the damming-up flap, and into an upper position, where the damming-up flap is released for a slewing movement ;

6. Waste water pipe according to claim 1, characterised in that the bottom in connection with the seat ring (15) is inclined somewhat more than in connection with the discharge opening (18).

7. Waste water pipe according to claim 5, characterised in that the bolt (30) in its lower position is engaged with the damming-up flap, and in that that one is kept in its hinge with a play in the vertical direction.

## Revendications

1. Tube des eaux d'égouts avec un orifice de nettoyage et une vanne de retenue enlevable, ce tube présentant les caractéristiques suivantes :
- sur un corps fondamental (10) est formée une partie supérieure (11), par laquelle est formée l'orifice de nettoyage fermable par un couvercle (12) ;
- la vanne de retenue (14) est articulée en haut sur un orifice d'admission (16) du corps fondamental ;
- l'orifice d'admission est continué par une tubulure d'admission (20) ;
présentant en outre les caractéristiques suivantes :
- la tubulure d'admission (20) et la tubulure de décharge (25) sont des éléments particuliers, qui peuvent être vissés au corps fondamental, c'est pour cette raison que des collets (22), (10a) sont formés sur les éléments à joindre,
- autour de l'orifice d'admission (16) du corps fondamental un anneau de. garniture (17) est supporté, correspondant à une plaine de butée (21) formée sur la tubulure d'admission (20), - au corps fondamental est formée une plaine de butée (19) autour de l'orifice de décharge (18), qui a le même diamètre que l'orifice d'admission,
- à la tubulure de décharge (25) un anneau de garniture (26) est supporté, qui correspond à la plaine de butée (19) de l'orifice de décharge (18),
- au corps fondamental faisant suite à l'orifice d'admission un siège est formé pour la vanne de retenue.

2. Tube des eaux d'égouts selon revendication 1, caractérisé en ce que, un listel (13), auquel la vanne de retenue (14) est articulée, peut être placé dans le corps fondamental au-dessus du siège.

3. Tube des eaux d'égouts selon revendication 2, caractérisé en ce que, le siège est formé avec un diamètre un peu plus petit que l'orifice d'admission et que le siège est en haut étagé un peu vers le bas par rapport à l'orifice d'admission, de manière que, environ au niveau de l'anneau de caoutchouc (17) un évidement pour l'installation du listel (13) est formé.

4. Tube des eaux d'égouts selon revendication 1, caractérisé en ce que, l'orifice de décharge (18) est décalé un peu vers le bas par rapport à l'orifice d'admission (16).

5. Tube des eaux d'égouts selon revendication 1, caractérisé par un dispositif de verrouillage pour la vanne de retenue avec les caractéristiques suivantes :
- un verrou (30) est supporté verticalement déplaçable dans le corps fondamental,
- au moyen d'une barre (31), qui est logée déplaçable dans le couvercle (12), le verrou peut être ajusté en position inférieure dans laquelle il se joint à la vanne de retenue, et il peut être ajusté en position supérieure, dans laquelle la vanne de retenue est dégagée pour un mouvement oscillant.

6. Tube des eaux d'égouts selon revendication 1, caractérisé en ce que, le fond, faisant suite à l'anneau de siège (15), est un peu plus incliné que faisant suite à l'orifice de décharge (18).

7. Tube des eaux d'égouts selon revendication 5, caractérisé en ce que, le verrou (30) est dans sa position inférieure encliqueté avec la vanne de retenue (14), et en ce que, celui-là est tenu dans son articulation avec jeu en direction verticale.
